# EUROPÄISCHE PATENTSCHRIFT

(11) **EP 1 243 869 B1**
(45) Veröffentlichungstag und Bekanntmachung des Hinweises auf die Patenterteilung: **09.08.2006**
(21) Anmeldenummer: 01123489.5
(22) Anmeldetag: 28.09.2001
(51) Int. Cl.: F24H 9/12

(54) **Wärmeerzeuger für Heizzwecke und Warmwasserbereitung**
Mixed boiler
Chaudiére mixte

(30) Priorität: 23.03.2001 DE 10114507
(43) Veröffentlichungstag der Anmeldung: 25.09.2002
(73) Patentinhaber: ROBERT BOSCH GMBH, 70442 Stuttgart (DE)
(72) Erfinder: Schmuker, Franz, 73117 Wangen (DE); Klosok, Jan, 71336 Waiblingen (DE)

(56) Entgegenhaltungen:
- DE-A- 1 454 714
- DE-A- 4 436 258
- GB-A- 2 372 801

## Beschreibung

Die Erfindung betrifft einen Wärmeerzeuger für Heizzwecke und Warmwasserbereitung mit einem Brennwertgerät, einem Wärmetauscher und Steuer- und Regeleinrichtungen, die in einem Gerätegehäuse untergebracht sind, auf dessen Rückwand Geräte-Anschlüsse für Anschluss- und Verbindungs-Rohrleitungen vorgesehen sind.

### Stand der Technik

Bei diesen bekannten Wärmeerzeugern (vergleiche beispielweise DE 1454714) mit der rückseitigen Installation der Anschluss- und Verbindungsleitungen bereitet die Installation immer wieder Schwierigkeiten am Einsatzort. Vielfach sind die Raumverhältnisse zum Aufstellen des Wärmeerzeugers so ungünstig, dass die Anschluss- und Verbindungsleitungen nur von einer bestimmten Seite aus an die Geräte-Anschlüsse herangeführt werden können. Erschwerend kommt hinzu, dass sich dies von Einsatzort zu Einsatzort verändern kann. Dies erfordert in der Regel an jedem Einsatzort bestimmte Vorkehrungen und Anpassungsmaßnahmen, was die Montage und Installation des Wärmeerzeugers am Einsatzort nicht nur kompliziert, sondern auch verteuert.

Es ist Aufgabe der Erfindung, einen Wärmeerzeuger der eingangs erwähnten Art so auszugestalten, dass er wahlweise in zwei Richtungen anschließbar ist und dazu nur vorgegebene Montageelemente erfordert, die die Anpassung der Anschlussmöglichkeiten auf einfache Weise sicherstellen.

### Vorteile der Erfindung

Diese Aufgabe wird nach der Erfindung dadurch gelöst, dass ein Teil der Geräte-Anschlüsse auf der vertikalen Mittelachse der Rückwand angeordnet und mittels abgebogener Rohrstücke in den einen oder anderen vertikalen Randbereich der Rückwand geführt sind, dass Paare von Geräte-Anschlüssen auf der Rückwand angeordnet sind, wobei diese in gleichem Abstand zu den beiden zugekehrten vertikalen Seiten des Gerätegehäuses stehen, dass diese Paare von Geräte-Anschlüssen mittels eines kurzen und eines langen Rohrstückes zu demselben Randbereich der Rückwand wie die an den mittleren Geräte-Anschlüssen angeschlossenen Rohrstücke geführt sind, und dass die freien Enden aller Rohrstücke in einer Halteleiste so gehalten sind, dass sie mit Installationsanschlüssen in einer gemeinsamen Installationsebene liegen.

Die Anschlussleiste kann wahlweise in dem einen oder anderen vertikalen Randbereich des Gerätegehäuses angebracht werden. Die gleichen Rohrstücke können von mittleren Geräte-Anschlüssen nach links oder rechts zu den Randbereichen geführt und mit ihren freien Enden in der Halteleiste gehalten werden. Den Geräte-Anschlüssen zugekehrt wird die wahlweise Ausrichtung der Rohrstücke dadurch erleichtert, dass die Geräte-Anschlüsse als Schraubanschlüsse ausgebildet sind und dass die den Schraubanschlüssen zugekehrten Enden der Rohrstücke mit Überwurfmuttern und Dichtungsflanschen versehen sind. Dies gilt auch für die unterschiedlich langen, den Geräte-Anschlusspaaren in den Randbereichen der Rückwand.

In der Regel ist eine Ausgestaltung ausreichend, die dadurch gekennzeichnet ist, dass die Geräte-Anschlüsse zwei Geräte-Anschlüsse auf der Mittelachse der Rückwand und je einen Geräte-Anschluss in den vertikalen Randbereichen der Rückwand umfassen und dass ein Satz von Rohrstücken zwei gleiche Rohrstücke mit einer Länge, die etwa der halben Breite des Gerätegehäuses entspricht, einem kurzen Rohrstück mit einer Länge vom Randbereich bis zur zugekehrten Installationsebene und einem langen Rohrstück mit einer Länge von Randbereich zur gegenüberliegenden Installationsebene aufweist.

Es wird immer sichergestellt, dass in der Installationsebene sowohl auf der einen oder anderen Anschlussseite des Wärmeerzeugers alle Installationsanschlüsse der Rohrstücke in einer vertikalen Installationsebene liegen.

Damit die Geräte-Anschlüsse genügend Platz für die zugeordneten Rohrstücke, Geräte-Anschlüsse und Installationsanschlüsse bieten, ist nach einer Ausgestaltung vorgesehen, dass die Paare von Geräte-Anschlüssen horizontal gegeneinander versetzt sind und sich mit den Geräte-Anschlüssen und den angeschlossenen Rohrstücken und ihren Installationsanschlüssen vertikal nicht überlappen.

Die Installationsanschlüsse der Rohrstücke sind als Schraubanschlüsse ausgebildet. Die anzuschließenden Rohrleitungen können dann mit Dichtungsflansch und Überwurfmutter versehen mit den Installationsanschlüssen des Wärmeerzeugers durch Verschrauben verbunden werden. Die Anschlussrichtung am Wärmeerzeuger ist leicht veränderbar, da nur die Anschlussleiste an dem anderen Randbereich des Gerätegehäuses anzubringen und die Rohrstücke um 180° zu verdrehen oder bei den Geräte-Anschlusspaaren zu vertauschen und zu verdrehen sind.

Damit die Installation und auch die Änderung der Anschlussrichtung nicht behindert wird, sieht eine weitere Ausgestaltung vor, dass die Rohrstücke rechtwinklig abgebogen sind und dass die den Geräte-Anschlüssen zugekehrten Schenkel einheitlich ausgebildet sind und eine Länge aufweisen, die einen definierten Installationsabstand zur Rückwand des Gerätegehäuses sicherstellt.

Ist nach einer Weiterbildung vorgesehen, dass die Halteleiste mindestens eine weitere Aufnahme für eine Zusatz-Rohrleitung mit Installations- oder Verbindungsanschluss aufweist, dann können auch weitere Rohrleitungen als Anschluss- oder Verbindungsleitungen von und zu anderen Geräten, wie einem Schichtladespeicher an der Halteleiste in dieselbe Installationsebene gebracht werden. So kann nach einer Erweiterung vorgesehen sein, dass der Wärmeerzeuger auf ein als Standgerät ausgebildetes Speicher-Gerät mit Schichtladespeicher aufsetzbar und mit diesem frontseitig bündig verbindbar ist. Darüber hinaus ist dann vorgesehen, dass zumindest ein Teil der Geräte-Anschlüsse des Speicher-Gerätes mittels Rohrleitungen zur Halteleiste am Wärmeerzeuger geführt ist und dass diese Rohrleitungen in der Installationsebene mit Installationsanschlüssen enden.

Die Wärmeerzeuger werden vielfach in einheitlichen Gerätegehäusen untergebracht, jedoch auf unterschiedliche Heizleistungen oder Funktionen ausgelegt. Bei diesem Vorgehen ist es von Vorteil, wenn die Ausgestaltung so vorgenommen wird, dass auf unterschiedliche Heizleistung ausgelegte Wärmeerzeuger ein einheitliches Anschlussfeld mit Geräte-Anschlüssen und Rohrstücken aufweisen.

### Zeichnungen

Die Erfindung wird anhand eines in der Zeichnung dargestellten Ausführungsbeispiels näher erläutert. Es zeigen:
- Fig. 1: in perspektivischer Rückansicht einen in einem Gerätegehäuse untergebrachten Wärmeerzeuger mit einem Anschlussfeld mit vier Geräte-Anschlüssen, wobei die Rohrstücke zur rechten Vertikalseite der Rückwand geführt sind,
- Fig. 2: eine entsprechende Rückansicht mit den zur linken vertikalen Rückwandseite verlagerten Installationsanschlüssen,
- Fig. 3: in perspektivischer Rückansicht ein als Standgerät ausgebildetes Speichergerät mit einem Schichtladespeicher,
- Fig. 4: eine perspektivische Rückansicht eines Kombigerätes aus einem Wärmeerzeuger nach Fig. 1 und einem Speicher-Gerät nach Fig. 3 und
- Fig. 5: eine perspektivische Rückansicht eines Kombigerätes aus einem Wärmeerzeuger nach Fig. 2 und einem Speicher-Gerät nach Fig. 3.

### Ausführungsbeispiel

Da es bei der vorliegenden Erfindung auf die Anschlusstechnik des Wärmeerzeugers, d.h. um die Installation am Einsatzort, ankommt, ist die Ausrüstung des Wärmeerzeugers nicht von Bedeutung. Im Gerätegehäuse sind in der Regel untergebracht ein Brennwertgerät, ein Wärmetauscher, die Steuer- und Regeleinrichtungen und ein Gebläse, eine Gasarmatur, eine Zündeinrichtung, eine Heizungspumpe für den Heizkreis des Wärmetauschers usw. Dem Wärmeerzeuger ist Gas und Wasser zuzuführen, denn der Wärmetauscher kann als Wasser-Wasser-Wärmetauscher ausgebildet sein.

Der Wärmeerzeuger 10 hat im unteren Teil der Rückwand 12 eine entsprechende Anzahl von Geräte-Anschlüssen 13 bis 16, die zur Zufuhr von Gas und Wasser nutzbar sind. Zudem können auch Geräte-Anschlüsse für den Anschluss eines Schichtladespeichers vorgesehen sein. Die Geräte-Anschlüsse 13 bis 16 bilden ein definiertes Anschlussfeld, das sich bei anderen Wärmeerzeugern 10 mit unterschiedlicher Heizleistung oder Funktion vorzugsweise identisch wiederholt.

Die Geräte-Anschlüsse 13 und 14 liegen auf der vertikalen Mittelachse der Rückwand 12 und können, wie die Fig. 1 und 2 zeigen, wahlweise nach rechts oder links weitergeführt werden. Dabei ist an der vertikalen Trägerleiste 31 oder 32 eine Halteleiste 30 angebracht. Die Geräte-Anschlüsse 13 und 14 sind als Schraubanschlüsse ausgebildet und werden mit gebogenen Rohrstücken 20 und 21 verbunden. Die den Geräte-Anschlüssen 13 und 14 zugekehrten kurzen Schenkel der Rohrstücke 20 und 21 sind mit Dichtungsflanschen und Überwurfmuttern versehen, so dass sie mit den Geräte-Anschlüssen 13 und 14 verschraubt werden können. Dabei sind die beiden Rohrstücke 13 und 14 identisch und weisen eine Länge auf, die in etwa der halben Breite des Wärmeerzeugers 10 entspricht. Die Rohrstücke 13 und 14 laufen an den freien, in der Halteleiste 30 gehaltenen Enden in Installationsanschlüsse 24 und 25 aus, die in einer vertikalen Installationsebene liegen. Je nach Ausrichtung wird der Anschluss nach links (Fig. 1) oder nach rechts (Fig. 2) verlegt.

Andere Geräte-Anschlüsse 15 und 16 können ein im Wesentlichen horizontales Geräte-Anschlusspaar bilden, wobei die Geräte-Anschlüsse 15 und 16 in den zugekehrten, vertikalen Randbereichen der Rückwand 12 zu den vertikalen Seitenwänden denselben Abstand aufweisen. Horizontal sind die Geräte-Anschlusspaare 15, 16 so weit versetzt, dass sich die Geräte-Anschlüsse 15 und 16, die Rohrstücke 22 und 23 sowie die Installationsanschlüsse 26 und 27 vertikal nicht überlappen. Damit wird der Anschluss der Rohrstücke 20 bis 23 und die Anbringung der Anschlussleitungen an den Installationsanschlüssen 24 bis 27 nicht beeinträchtigt.

Beim rechten Anschluss nach Fig. 1 hat das Rohrstück 22 eine kleine Länge, damit es von dem rechten Geräte-Anschluss 16 bis zur rechten Installationsebene reicht. Für den linken Geräte-Anschluss 15 muss ein langes Rohrstück 23 verwendet werden, damit es bis zur rechten Installationsebene reicht. Die Installationsanschlüsse 24 bis 27 der Rohrstücke 20 bis 23 liegen in der rechten vertikalen Installationsebene.

Werden die Rohrstücke 22 und 23 an den Geräte-Anschlüssen 15 und 16 vertauscht und jeweils in die Gegenrichtung gedreht, dann wird der linke Anschluss nach Fig. 2 erreicht, wenn auch die an den Geräte-Anschlüssen 13 und 14 angeschlossenen Rohrstücke 20 und 21 um 180° gedreht werden.

Die Halteleiste 30 kann auch noch zusätzliche Aufnahmen für Rohrstücke 45 mit Installationsanschluss 46 aufweisen. Diese Rohrstücke 45 können Anschlüsse oder Verbindungen zu anderen Geräten herstellen.

Wird ein Schichtladespeicher in einem Speicher-Gerät 40 untergebracht, das als Standgerät nach Fig. 3 ausgebildet ist, dann kann ein Wärmeerzeuger 10 nach Fig. 1 oder 2 auf die Deckwand 41 des Speicher-Gerätes 40 aufgestellt und mit diesem verbunden werden, wie die Fig. 4 und 5 zeigen. Dabei kann der Wärmeerzeuger 10 in zwei vertikalen Trägerschienen 31 und 32 befestigt und so mit dem Speicher-Gerät 40 verbunden werden, dass die Vorderseiten bündig ineinander übergehen. Das Speicher-Gerät 40 nach Fig. 3 hat dieselbe Breite wie der Wärmeerzeuger 10, seine Bautiefe ist jedoch größer, so dass ein Teil der Deckwand 41 beim Gesamtgerät 50 hinter der Rückseite des Wärmeerzeugers 10 freiliegt. In diesem freiliegenden Bereich trägt das Speicher-Gerät 40 die zugehörigen Geräte-Anschlüsse 42 bis 44, die, wie die Rohrleitung 45 zeigt auch zur Halteleiste 30 geführt und dort als Installationsanschlüsse 46 enden können. Diese Geräte-Anschlüsse 42 und'43 können auch mit Rohrleitungen in den Wärmeerzeuger 10 hineingeführt und dort mit einem Wärmetauscher verbunden werden.

## Patentansprüche

1. Wärmeerzeuger (10) für Heizzwecke und Warmwasserbereitung mit einem Brennwertgerät, einem Wärmetauscher und Steuer- und Regeleinrichtungen, die in einem Gerätegehäuse untergebracht sind, auf dessen Rückwand Geräte-Anschlüsse (13-16) für Anschluss- und Verbindungs-Rohrleitungen vorgesehen sind,
**dadurch gekennzeichnet,**
**dass** ein Teil der Geräte-Anschlüsse (13, 14) auf der vertikalen Mittelachse der Rückwand (12) angeordnet und mittels abgebogener Rohrstücke (20, 21) in den einen oder anderen vertikalen Randbereich der Rückwand (12) geführt sind,
**dass** Paare von Geräte-Anschlüssen (15, 16) auf der Rückwand (12) angeordnet sind, wobei diese in gleichem Abstand zu den beiden zugekehrten vertikalen Seiten des Gerätegehäuses stehen,
**dass** diese Paare von Geräte-Anschlüssen (15, 16) mittels eines kurzen und eines langen Rohrstückes (22, 23) zu demselben Randbereich der Rückwand (12) wie die an den mittleren Geräte-Anschlüssen (13, 14) angeschlossenen Rohrstücke (20, 21) geführt sind, und
**dass** die freien Enden aller Rohrstücke (20 bis 23) in einer Halteleiste (30) so gehalten sind, dass sie mit Installationsanschlüssen (24 bis 27) in einer gemeinsamen Installationsebene liegen.

2. Wärmeerzeuger nach Anspruch 1,
**dadurch gekennzeichnet,**
**dass** die Geräte-Anschlüsse (13 bis 16) zwei Geräte-Anschlüsse (13, 14) auf der Mittelachse der Rückwand (12) und je einen Geräte-Anschluss (15 bzw. 16) in den vertikalen Randbereichen der Rückwand (12) umfassen und
**dass** ein Satz von Rohrstücken (20 bis 23) zwei gleiche Rohrstücke (20, 21) mit einer Länge, die etwa der halben Breite des Gerätegehäuses entspricht, einem kurzen Rohrstück (22) mit einer Länge vom Randbereich bis zur zugekehrten Installationsebene und einem langen Rohrstück (23) mit einer Länge von Randbereich zur gegenüberliegenden Installationsebene aufweist.

3. Wärmeerzeuger nach Anspruch 1 oder 2,
**dadurch gekennzeichnet,**
**dass** die Paare von Geräte-Anschlüssen (15, 16) horizontal gegeneinander versetzt sind und sich mit den Geräte-Anschlüssen (15, 16) und den angeschlossenen Rohrstücken (22, 23) und ihren Installationsanschlüssen (26, 27) vertikal nicht überlappen.

4. Wärmeerzeuger nach einem der Ansprüche 1 bis 3,
**dadurch gekennzeichnet,**
**dass** die Geräte-Arischlüsse (13 bis 16) als Schraubanschiüsse ausgebildet sind und
**dass** die den Schraubanschlüssen zugekehrten Enden der Rohrstücke (20 bis 23) mit Überwurfmuttern und Dichtungsflanschen versehen sind.

5. Wärmeerzeuger nach einem der Ansprüche 1 bis 4,
**dadurch gekennzeichnet,**
**dass** die Installationsanschlüsse (24 bis 27) der Rohrstücke (20 bis 23) als Schraubanschlüsse ausgebildet sind.

6. Wärmeerzeuger nach einem der Ansprüche 1 bis 5,
**dadurch gekennzeichnet,**
**dass** die Rohrstücke (20 bis 23) rechtwinklig abgebogen sind und
**dass** die den Geräte-Anschlüssen (13 bis 15) zugekehrten Schenkel einheitlich ausgebildet sind und eine Länge aufweisen, die einen definierten Installationsabstand zur Rückwand (12) des Gerätegehäuses sicherstellt.

7. Wärmeerzeuger nach einem der Ansprüche 1 bis 6,
**dadurch gekennzeichnet,**
**dass** die Halteleiste (30) mindestens eine weitere Aufnahme für eine Zusatz-Rohrleitung (45) mit Installations- oder Verbindungsanschluss (46) aufweist.

8. Wärmeerzeuger nach einem der Ansprüche 1 bis 7,
**dadurch gekennzeichnet,**
**dass** auf unterschiedliche Heizleistung ausgeiegte Wärmeerzeuger (10) ein einheitliches Anschlussfeld mit Geräte-Anschlüssen (13 bis 16) und Rohrstücken (20 bis 23) aufweisen.

9. Wärmeerzeuger nach einem der Ansprüche 1 bis 8,
**dadurch gekennzeichnet,**
**dass** er auf ein als Standgerät ausgebildetes Speicher-Gerät (40) mit Schichtladespeicher aufsetzbar und mit diesem frontseitig bündig verbindbar ist.

10. Wärmeerzeuger nach Anspruch 9,
**dadurch gekennzeichnet,**
**dass** zumindest ein Teil der Geräte-Anschlüsse (42 bis 44) des Speicher-Gerätes (40) mittels Rohrleitungen (45) zur Halteleiste (30) am Wärmeerzeuger (10) geführt ist und
**dass** diese Rohrleitungen (45) in der Installationsebene mit Installationsanschlüssen (46) enden.

## Claims

1. A heat generator (10) for heating purposes and supply of hot water comprising a condensing device, a heat exchanger and control and regulating devices which are accommodated in an appliance housing where appliance connections (13-16) for connecting pipes are provided on its rear wall,
**characterised in**
**that** some of the appliance connections (13, 14) are disposed on the vertical central axis of the rear wall (12) and are guided by means of bent pipe sections (20, 21) into one or other vertical edge zone of the rear wall (12),
**that** pairs of appliance connections (15, 16) are disposed on the rear wall (12), wherein these are located at the same distance from the two facing vertical side walls of the appliance housing,
**that** these pairs of appliance connections (15, 16) are guided by means of a short or a long pipe section (22, 23) to the same edge zone of the rear wall (12) as the pipe sections (20, 21) connected to the middle appliance connections (13, 14) and
**that** the free ends of all the pipe sections (20 to 23) are held in a retaining strip (30) such that they lie in a common installation plane with installation connections (24 to 27).

2. The heat generator according to claim 1,
**characterised in**
**that** the appliance connections (13 to 16) comprise two appliance connections (13, 14) on the central axis of the rear wall (12) and respectively one appliance connection (15 or 16) in the vertical edge zones of the rear wall (12) and
**that** a set of pipe sections (20 to 23) comprises two identical pipe sections (20, 21) having a length approximately corresponding to half the width of the appliance housing, a short pipe section (22) having a length from the edge zone as far as the facing installation plane and a long pipe section (23) having a length from the edge zone to the opposite installation plane.

3. The heat generator according to claim 1 or 2,
**characterised in**
**that** the pairs of appliance connections (15, 16) are offset horizontally with respect to one another and do not overlap vertically with the appliance connections (15, 16) and the connected pipe sections (22, 23) and their installation connections (26, 27).

4. The heat generator according to any one of claims 1 to 3,
**characterised in**
**that** the appliance connections (13 to 16) are constructed as screw connections and
**that** the ends of the pipe sections (20 to 23) facing the screw connections are provided with union nuts and sealing flanges.

5. The heat generator according to any one of claims 1 to 4,
**characterised in**
**that** the installation connections (24 to 27) of the pipe sections (20 to 23) are constructed as screw connections.

6. The heat generator according to any one of claims 1 to 5,
**characterised in**
**that** the pipe sections (20 to 23) are bent at right angles and that the legs facing the appliance connections (13 to 15) are constructed in a uniform manner and have a length which ensures a defined installation length from the rear wall (12) of the appliance housing.

7. The heat generator according to any one of claims 1 to 6,
**characterised in**
**that** the retaining strip (30) has at least one further receptacle for an additional pipe (45) with installation or connecting connection (46).

8. The heat generator according to any one of claims 1 to 7,
**characterised in**
**that** heat generators (10) designed for different heating power have a standard connection panel with appliance connections (13 to 16) and pipe sections (20 to 23).

9. The heat generator according to any one of claims 1 to 8,
**characterised in**
**that** it can be placed on a storage device (40) with a stratified charge storage tank constructed as a console type and can be connected thereto so that it is flush at the front.

10. The heat generator according to claim 9,
**characterised in**
**that** at least some of the appliance connections (42 to 44) of the storage device (40) are guided by means of pipes (45) to the retaining strip (30) on the heat generator (10) and
**that** these pipes (45) end in the installation plane with installation connections (46).

## Revendications

1. Générateur de chaleur (10) pour le chauffage et la préparation d'eau chaude comprenant un appareil à condensation, un échangeur de chaleur et des dispositifs de commande et de réglage, qui sont logés dans un boîtier d'appareils, sur la paroi arrière duquel sont prévus des branchements d'appareils (13-16) pour des conduites de raccordement et de liaison,
**caractérisé en ce que**
une partie des branchements d'appareils (13, 14) est disposée sur l'axe médian vertical de la paroi arrière (12) et est guidée au moyen de bouts de tuyau (20, 21) pliés dans la zone périphérique verticale ou l'autre zone périphérique verticale de la paroi arrière (12),
**en ce que** des paires de branchements d'appareils (15, 16) sont disposées sur la paroi arrière (12), celles-ci étant à égale distance des deux côtés verticaux attribués du boîtier d'appareils,
**en ce que** des paires de branchements d'appareils (15, 16) sont guidées au moyen d'un bout de tuyau court et d'un bout de tuyau long (22, 23) vers la même zone périphérique de la paroi arrière (12) que les bouts de tuyau (20, 21) raccordés sur les branchements d'appareils (13, 14) centraux, et **en ce que** les extrémités libres de tous les bouts de tuyau (20 à 23) sont maintenues dans une baguette de retenue (30) de telle sorte qu'elles se situent avec des branchements d'installation (24 à 27) dans un plan d'installation commun.

2. Générateur de chaleur selon la revendication 1,
**caractérisé en ce que**
les branchements d'appareils (13 à 16) comprennent deux branchements d'appareils (13, 14) sur l'axe médian de la paroi arrière (12) et respectivement un branchement d'appareil (15 ou 16) dans les zones périphériques verticales de la paroi arrière (12) et
**en ce qu'**un ensemble de bouts de tuyau (20 à 23) présente deux bouts de tuyau (20, 21) identiques avec une longueur qui correspond à peu près la demi-largeur du boîtier d'appareils, un bout de tuyau (22) court avec une longueur allant de la zone périphérique au plan d'installation attribué et un bout de tuyau (23) long avec une longueur allant de la zone périphérique au plan d'installation opposé.

3. Générateur de chaleur selon la revendication 1 ou 2,
**caractérisé en ce que**
les paires de branchements d'appareils (15, 16) sont décalées horizontalement les unes par rapport aux autres et ne se chevauchent pas verticalement avec les branchements d'appareils (15, 16) et les bouts de tuyau (22, 23) raccordés et leurs branchements d'installation (26, 27).

4. Générateur de chaleur selon l'une quelconque des revendications 1 à 3,
**caractérisé en ce que**
les branchements d'appareils (13 à 16) sont conçus comme des branchements à vis et
**en ce que** les extrémités, attribuées aux branchements à vis, des bouts de tuyau (20 à 23) sont dotés d'écrous-raccords et de brides d'étanchéité.

5. Générateur de chaleur selon l'une quelconque des revendications 1 à 4,
**caractérisé en ce que**
les branchements d'installation (24 à 27) des bouts de tuyau (20 à 23) sont conçus comme des branchements à vis.

6. Générateur de chaleur selon l'une quelconque des revendications 1 à 5,
**caractérisé en ce que**
les bouts de tuyau (20 à 23) sont pliés à angle droit et **en ce que** les branches, attribuées aux branchements d'appareils (13 à 15), sont conçues de façon homogène et présentent une longueur qui garantit une distance d'installation définie à la paroi arrière (12) du boîtier d'appareils.

7. Générateur de chaleur selon l'une quelconque des revendications 1 à 6,
**caractérisé en ce que**
la baguette de retenue (30) présente au moins un autre logement pour une conduite supplémentaire (45) avec branchement d'installation ou de liaison (46).

8. Générateur de chaleur selon l'une quelconque des revendications 1 à 7,
**caractérisé en ce que**
des générateurs de chaleur (10) conçus pour une puissance de chauffage différente présentent une zone de raccordement homogène avec des branchements d'appareils (13 à 16) et des bouts de tuyau (20 à 23).

9. Générateur de chaleur selon l'une quelconque des revendications 1 à 8,
**caractérisé en ce que**
il peut être posé sur un appareil accumulateur (40) conçu comme appareil fixe avec accumulateur de chargé de couche et peut être relié à celui-ci côté avant à fleur.

10. Générateur de chaleur selon la revendication 9,
**caractérisé en ce que**
au moins une partie des branchements d'appareils (42 à 44) de l'appareil accumulateur (40) est guidée au moyen de conduites (45) vers la baguette de retenue (30) sur le générateur de chaleur (10) et
**en ce que** ces conduites (45) se terminent dans le plan d'installation avec des branchements d'installation (46).
